# EUROPÄISCHE PATENTSCHRIFT

(11) **EP 0 843 047 B1**
(45) Veröffentlichungstag und Bekanntmachung des Hinweises auf die Patenterteilung: **15.03.2000**
(21) Anmeldenummer: 96118478.5
(22) Anmeldetag: 18.11.1996
(51) Int. Cl.: E01H 1/05

(54) **Kehraggregat zum Anbau an einem Trägerfahrzeug oder einem Anhänger**
Sweeping unit especially for mounting on a vehicule or a trailer
Unité de balayage pour le montage sur un véhicule ou une remorque

(43) Veröffentlichungstag der Anmeldung: 20.05.1998
(73) Patentinhaber: Schmidt Holding Europe GmbH, 79837 St. Blasien (DE)
(72) Erfinder: Schneider, Michael J., Dipl.-Ing., 79865 Grafenhausen (DE); Faschian, Josef, 79682 Todtmoos (DE); Tuskan, Janko, Dipl.-Ing., 78120 Furtwangen (DE)
(74) Vertreter: Grättinger & Partner (GbR)

(56) Entgegenhaltungen:
- EP-A- 0 123 549
- EP-A- 0 189 371
- EP-A- 0 241 694
- WO-A-84/01399
- DE-A- 2 455 200
- DE-A- 2 821 627
- DE-A- 3 740 215

## Beschreibung

Die vorliegende Erfindung betrifft ein Kehraggregat zum Anbau an einem Trägerfahrzeug oder einem Anhänger, umfassend eine rotierbar gelagerte, motorisch angetriebene Walzenbürste, die mittels einer Hubeinrichtung auf unterschiedliche Bodenabstände anheb- und absenkbar ist, wobei auf die Hubeinrichtung eine Regeleinrichtung wirkt mit dem Bodenabstand der Walzenbürste als Stellgröße und mit dem Antriebsmoment für die Walzenbürste oder einer hierzu proportionalen Größe als Regelgröße.

Ein gattungsgemäßes Kehraggregat ist aus der DE-OS 2821627 bekannt. Die Hubeinrichtung umfaßt dabei einen einfach wirkenden Hydraulikzylinder, der an die Speiseleitung für den die Walzenbürste antreibenden Ölmotor angeschlossen ist. Auf diese Weise ist die durch den Hydraulikzylinder bereitgestellte Verstellkraft genau proportional zu dem vom Ölmotor aufzubringenden Drehmoment. Bei dem bekannten Kehraggregat wird somit der Bodenabstand der Walzenbürste durch die Regeleinrichtung derart geregelt, daß die Walzenbürste während des gesamten Kehreinsatzes stets mit einem einem Sollwert entsprechenden Antriebsdrehmoment angetrieben wird. Steigt aufgrund Veränderungen der Randbedingungen das zum Antrieb der Walzenbürste tatsächlich erforderliche Drehmoment über den vorgegebenen Sollwert, wird die Walzenbürste so weit angehoben, bis das tatsächliche Antriebsdrehmoment wieder seinen Sollwert erreicht; umgekehrt wird, wenn das tatsächliche Antriebsdrehmoment für die Walzenbürste unter den vorgegebenen Sollwert sinkt, die Walzenbürste abgesenkt, bis das tatsächlich erforderliche Antriebsdrehmoment wieder seinen Sollwert erreicht. Durch diese eingesetzte Regelung wird erreicht, daß jegliche Gewichtsveränderung der Walzenbürste und/oder der Tragkonstruktion, sei es durch Borstenverschleiß, sei es durch Schnee- bzw. Eislast, ebenso kompensiert wird wie eine Verringerung des Durchmessers der Walzenbürste infolge Verschleißes der Borsten; des weiteren kompensiert die Regeleinrichtung automatisch ein Ein- oder Ausfedern des Trägerfahrzeugs, Bodenunebenheiten und vergleichbare Einflüsse. Indem bei dem Kehraggregat die Walzenbürste durch die Regeleinrichtung trotz sich ändernder Randbedingungen stets auf einen solchen Bodenabstand gebracht wird, daß das Antriebsmoment für die Walzenbürste konstant ist, ergibt sich eine relativ gleichmäßig gute Reinigungsleistung bei geringem Borstenverschleiß.

Das bekannte Kehraggregat berücksichtigt zwar statische Effekte, insbesondere das sich durch Borstenverschleiß und/oder Eislast ändernde Gewicht der Walzenbürste. Jedoch bleiben dynamische Effekte unberücksichtigt, insbesondere das sich mit dem Borstenverschleiß ändernde Leerlaufmoment. Im Ergebnis unterliegt somit das zur Reinigung wirksame Bremsmoment mit zunehmendem Borstenverschleiß einem Anstieg, was wiederum den Borstenverschleiß begünstigt und zu ungleichmäßigen Reinigungsergebnissen führt.

WO 84/01399 offenbart eine selbstfahrende Kehrmaschine mit einer Walzenbürste und zwei Tellerbürsten. Die Bürsten sind mittels zugeordneter Hubeinrichtungen zwischen einer angehobenen Transportposition und einer abgesenkten Arbeitsposition verstellbar. Die Hubeinrichtungen umfassen jeweils einen Hydraulikzylinder und eine nachgeschaltete Federanordnung, wobei die Hydraulikzylinder doppeltwirkend ausgebildet sind. Mit ihnen läßt sich eine bestimmte Anpreßkraft der Bürsten an den Boden einstellen.

Ein weiteres zum Anbau an ein Trägerfahrzeug ausgebildetes Kehraggregat ist bspw. aus der europäischen Patentschrift 0372258 bekannt. Die Regeleinrichtung dieses Kehraggregats soll sicherstellen, daß bei zunehmendem Verschleiß der Borsten der Walzenbürste letztere nach und nach abgesenkt wird, damit sie stets mit gleichbleibendem Kehrspiegel auf der zu reinigenden Oberfläche aufliegt. Die Regeleinrichtung soll dabei den mittels eines Tastkörpers ermittelten tatsächlichen, verschleißabhängigen Durchmesser der Walzenbürste berücksichtigen. Dabei wird der Tastkörper in vorgegebenen zeitlichen Abständen in Richtung auf die Walzenbürste vorgeschoben, bis die Borsten der sich drehenden Walzenbürste ihn berühren; aus dem Verfahrweg des Tastkörpers wird der Walzendurchmesser an dem jeweiligen Meßort ermittelt.

Die Praxis hat gezeigt, daß Kehraggregate nach der EP-PS 0372258 nicht zufriedenstellend arbeiten. Die sehr komplizierte Meßaufnehmeranordnung hält den Einsätzen im harten Winterdienst nicht dauerhaft stand. Darüber hinaus kann der Tastkörper bei ungünstigen Witterungsbedingungen vereisen und meldet infolgedessen einen größeren als den tatsächlichen Durchmesser der Walzenbürste. Die Folge hiervon ist ein unbefriedigendes Reinigungsergebnis, weil die Walzenbürste mit einem zu großen Bodenabstand betrieben wird.

Ein weiteres Kehraggregat ist aus der deutschen Patentschrift 4123836 bekannt. Bei diesem Kehraggregat soll die Hubeinrichtung durch die Regeleinrichtung in der Weise gesteuert werden, daß die Walzenbürste stets mit derselben Kraft auf der zu reinigenden Oberfläche aufliegt. Diese Auflagekraft wird dabei durch mechanische Federn vorgegeben, die einen bestimmten Betrag des Gesamtgewichts der Walzenbürste aufnehmen. Die Auflagekraft der Walzenbürste ergibt sich aus dem Gesamtgewicht der Walzenbürste zuzüglich Tragkonstruktion vermindert um die Tragkraft der Federn bei der vorgegebenen Einfederung. Dieses Kehraggregat gestattet zwar ein weitgehend verzögerungsfreies Nachführen der Walzenbürste bei Bodenunebenheiten. Jedoch arbeitet auch hier die Regeleinrichtung nicht in der Weise, daß die Walzenbürste stets den durch ein optimales Reinigungsergebnis bei minimalem Verschleiß definierten optimalen Bodenabstand besitzt. So erhöht sich bspw. mit zunehmender Schnee- und/oder Eislast an der Walzenbürste und deren Tragkonstruktion infolge des steigenden Gewichts der Auflagedruck, was zu einem vermehrten Borstenverschleiß führt. Umgekehrt reduziert sich durch Borstenverschleiß das Gewicht der Walzenbürste erheblich (bis zu 120 kg) mit der Folge, daß auch die Auflagekraft der Walzenbürste auf der zu reinigenden Fläche entsprechend abnimmt; hierunter leidet hinwiederum das Reinigungsergebnis.

Der vorliegenden Erfindung liegt die Aufgabe zugrunde, ein gattungsgemäßes Kehraggregat zu schaffen, das die weiter oben erläuterten Nachteile nicht aufweist. Das Kehraggregat soll insbesondere durch den Borstenverschleiß begründete dynamische Effekte kompensieren und auf diese Weise bei möglichst geringem Borstenverschleiß ein verbessertes, gleichmäßig gutes Reinigungsergebnis liefern.

Gemäß der vorliegenden Erfindung wird diese Aufgabe durch die Merkmale des Anspruchs 1 gelöst. Auf die Regeleinrichtung wirkt eine Eicheinrichtung, mittels derer vor dem jeweiligen Kehreinsatz das Leerlaufmoment der Walzenbürste bei mindestens einer vorgegebenen Drehzahl ermittelt und in Abhängigkeit von diesem der Sollwert für das Antriebsmoment (Leerlaufmoment + gewünschtes Bremsmoment infolge Bodenkontakts der Borsten) eingestellt wird. Durch Einsatz einer derartigen Eicheinrichtung läßt sich die Abhängigkeit des Leerlaufmoments der Walzenbürste von deren Abnutzungsgrad berücksichtigen. Stark verschlissene Walzenbürsten haben nämlich aufgrund des deutlich geringeren Durchmessers und des entsprechend reduzierten Luftwiderstands ein erheblich geringeres Leerlaufmoment als neue Walzenbürsten. Somit wird bei Einsatz einer derartigen Eicheinrichtung automatisch sichergestellt, daß unabhängig von dem Abnutzungsgrad der Walzenbürste stets dasselbe Bremsmoment von der zu reinigenden Oberfläche auf die Walzenbürste ausgeübt wird, wodurch sich unabhängig von dem Abnutzungsgrad der Walzenbürste eine konstante Reinigungsleistung ergibt.

Die vorliegende Erfindung ist sowohl auf solche Kehraggregate anwendbar, bei denen, unabhängig von der Fahrgeschwindigkeit des Trägerfahrzeugs, die Walzenbürste stets mit derselben Drehzahl angetrieben ist, wie auch auf solche Kehraggregate, bei denen sich die Drehzahl der Walzenbürste in Abhängigkeit von der Fahrgeschwindigkeit des Trägerfahrzeugs ändert. Im zuletzt genannten Fall wird gemäß einer bevorzugten Weiterbildung der Erfindung ein die Drehzahl der Walzenbürste repräsentierendes Signal auf die Regeleinrichtung geschaltet, wobei diese einen drehzahlabhängigen Sollwert für das Antriebsmoment für die Walzenbürste vorgibt. Diese Weiterbildung der Erfindung ist insbesondere dort zu favorisieren, wo die Walzenbürste innerhalb einer großen Drehzahl-Bandbreite betrieben wird; denn durch den drehzahlabhängigen Sollwert für das Betriebs-Antriebsmoment der Walzenbürste läßt sich kompensieren, daß die durch den Luftwiderstand auf die Walzenbürste ausgeübte Bremswirkung mit steigender Drehzahl überproportional zunimmt, so daß das durch den Bodenkontakt der Borsten auf die Walzenbürste ausgeübte Bremsmoment wiederum konstant ist. Wird allerdings, wie dies häufig üblich ist, die Walzenbürste nur innerhalb einer relativ schmalen Drehzahl-Bandbreite betrieben, so ist auch die Veränderung des durch den Luftwiderstand verursachten, auf die Walzenbürste wirkenden Bremsmomentes vergleichsweise gering; in solchen Fällen (z.B. Walzenbürsten-Drehzahl zwischen 400 und 600 Umdrehungen pro Minute) ist daher in aller Regel eine drehzahlabhängige Sollwertvorgabe nicht unbedingt erforderlich. Bei Kehraggregaten, deren Walzenbürste mit konstanter Drehzahl angetrieben wird, ist ohnehin ein Sollwert für das Antriebsmoment zugrundezulegen, der nur von dem von Fall zu Fall ermittelten Leerlaufmoment (s.o.) abhängt.

Eine technisch besonders einfache Realisierung der Erfindung ist bei solchen Kehraggregaten möglich, bei denen die Walzenbürste mittels eines hydrostatischen Hydraulikmotors angetrieben ist. Bei einem derartigen Kehraggregat wird zweckmäßigerweise der Hydraulikdruck vor dem Hydraulikmotor als Regelgröße für die Regeleinrichtung verwendet, denn das Druckgefälle an einem hydrostatischen Hydraulikmotor ist im wesentlichen dem vom Hydraulikmotor abgegebenen Moment proportional. Bei dieser Weiterbildung der Erfindung ist eine rein hydraulische Ausgestaltung der Regeleinrichtung ebenso möglich wie bspw. eine elektronische. Eine rein hydraulische Regelung ist insbesondere dort anwendbar, wo die Hubeinrichtung für die Walzenbürste ebenfalls hydraulisch betrieben wird und eine drehzahlabhängige Sollwertvorgabe (siehe oben) nicht vorgesehen ist. Bei einer drehzahlabhängigen Sollwertvorgabe erweist sich hingegen eine elektronisch ausgeführte Regeleinrichtung als vorteilhaft.

Bei solchen erfindungsgemäßen Kehraggregaten, bei denen die Walzenbürste über eine große Drehzahl-Bandbreite betrieben wird, wird von der Eicheinrichtung vor dem jeweiligen Kehreinsatz zweckmäßigerweise das Leerlaufmoment der Walzenbürste über deren gesamten Drehzahlbereich ermittelt und in Abhängigkeit von der Leerlaufmoment-Kurve über den gesamten Drehzahlbereich eine Sollwert-Kurve für das Antriebsmoment eingestellt.

Eine weitere bevorzugte Weiterbildung des erfindungsgemäßen Kehraggregats ist dadurch gekennzeichnet, daß die Hubeinrichtung mindestens zwei Elemente umfaßt, die in Längsrichtung der Kehrwalze zueinander versetzt sind, und daß ein Neigungsfühler vorgesehen ist und in der Weise auf die Regeleinrichtung wirkt, daß die Längsachse der Walzenbürste stets im wesentlichen parallel zur zu reinigenden Oberfläche verläuft. Die sich dadurch ergebende Anpassung der Walzenbürste an die Neigung der zu reinigenden Oberfläche sorgt für eine über ihre gesamte Länge gleichmäßige Auflage der Walzenbürste auf der zu reinigenden Oberfläche und somit für einen im wesentlichen rechteckigen Kehrspiegel. Eine einseitige Abnutzung der Walzenbürste wird auf diese Weise vermieden. Zweckmäßigerweise ist dabei allerdings vorgesehen, daß manuell in die Neigungsregelung eingegriffen bzw. diese außer Betrieb gesetzt werden und eine erwünschte Asymmetrie des Kehrspiegels eingestellt werden kann.

## Patentansprüche

1. Kehraggregat zum Anbau an ein Trägerfahrzeug oder einem Anhänger, umfassend eine rotierbar gelagerte, motorisch angetriebene Walzenbürste, die mittels einer Hubeinrichtung auf unterschiedliche Bodenabstände anheb- und absenkbar ist, wobei auf die Hubeinrichtung eine Regeleinrichtung wirkt mit dem Bodenabstand der Walzenbürste als Stellgröße und mit dem Antriebsmoment für die Walzenbürste oder einer hierzu proportionalen Größe als Regelgröße,
dadurch gekennzeichnet,
daß auf die Regeleinrichtung eine Eicheinrichtung wirkt, mittels derer vor dem jeweiligen Kehreinsatz das Leerlaufmoment der Walzenbürste bei mindestens einer vorgegebenen Drehzahl ermittelt und in Abhängigkeit von diesem der Sollwert für das Antriebsmoment eingestellt wird.

2. Kehraggregat nach Anspruch 1,
dadurch gekennzeichnet,
daß ein die Drehzahl der Walzenbürste repräsentierendes Signal auf die Regeleinrichtung geschaltet wird, wobei diese einen drehzahlabhängigen Sollwert für das Antriebsmoment für die Walzenbürste vorgibt.

3. Kehraggregat nach Anspruch 1 oder Anspruch 2,
dadurch gekennzeichnet,
daß die Walzenbürste mittels eines hydrostatischen Hydraulikmotors angetrieben und daß der Hydraulikdruck vor dem Hydraulikmotor die Regelgröße für die Regeleinrichtung ist.

4. Kehraggregat nach Anspruch 2,
dadurch gekennzeichnet,
daß die Eicheinrichtung das Leerlaufmoment der Walzenbürste über deren gesamten Drehzahlbereich ermittelt.

5. Kehraggregat nach einem der Ansprüche 1 bis 4,
dadurch gekennzeichnet,
daß die Hubeinrichtung mindestens zwei Hubelemente umfaßt, die in Längsrichtung der Kehrwalze zueinander versetzt sind, und daß ein Neigungsfühler vorgesehen ist und in der Weise auf die Regeleinrichtung wirkt, daß die Längsachse der Walzenbürste stets im wesentlichen parallel zur zu reinigenden Oberfläche verläuft.

6. Kehraggregat nach Anspruch 5,
dadurch gekennzeichnet,
daß manuell auf die Regeleinrichtung in der Weise eingewirkt werden kann, daß die Walzenbürste in eine nicht zur zu reinigenden Oberfläche parallele Stellung geneigt wird.

## Claims

1. A sweeping unit in particular for mounting on a vehicle or a trailer, comprising a motor-driven rotary broom, which can be raised or lowered to different ground clearances by means of a lifting device, wherein a control unit operates the lifting device with the ground clearance of the rotary broom as the adjustable variable, and the driving torque of the rotary broom or a proportion thereof as the controlled variable, characterized in that the control unit is operated by a calibration device, which is used to determine the idling torque of the rotary broom at a minimum of a single selected speed prior to each use of the sweeping unit, and depending on this to set the desired value of the drive torque.

2. A sweeping unit as claimed in claim 1, characterized in that a signal representing the speed of the rotary broom is connected to the control unit, which predetermines the desired value depending on the speed for the drive torque of the rotary broom.

3. A sweeping unit as claimed in claim 1 or claim 2, characterized in that the rotary broom is driven by means of a hydrostatic hydraulic motor, and in that the hydraulic pressure in front of the hydraulic motor is the controlled variable for the control device.

4. A sweeping unit as claimed in claim 2, characterized in that, the calibration device determines the idling torque of the rotary broom through its entire speed range.

5. A sweeping unit as claimed in one of the claims 1 to 4, characterized in that the lifting device comprises a minimum of two lifting elements, which are staggered in the longitudinal direction of the rotary broom, and in that an alignment sensor is provided, which acts on the control unit in such a way that the longitudinal axis of the rotary broom always runs basically parallel to the surface to be cleaned.

6. A sweeping unit as claimed in claim 5, characterized in that the control unit can be manually operated so that the rotary broom is inclined in a position, which is not parallel to the surface to be cleaned.

## Revendications

1. Unité de balayage pour montage sur un véhicule ou une remorque, comprenant un balai rouleau motorisé pouvant être soulevé et rabaissé à différentes hauteurs du sol à l'intervention d'un dispositif de levage, le dispositif de levage étant asservi à un dispositif de réglage ayant pour variable réglante l'écartement du balai rouleau par rapport au sol et pour grandeur commandée le couple d'entraînement du balai rouleau ou une grandeur proportionnelle à celui-ci, caractérisé en ce que le dispositif de réglage est sous l'influence d'un dispositif d'étalonnage au moyen duquel le couple de marche à vide des balais rouleaux est détecté devant chaque outil de balayage à au moins une vitesse définie préalablement, et en ce que la valeur de consigne pour le couple d'entraînement est mise au point en fonction de celui-ci.

2. Unité de balayage selon la revendication 1, caractérisé en ce qu'un signal représentatif de la vitesse du balai rouleau est injecté dans le dispositif de réglage, celui-ci allouant une valeur de consigne dépendante de la vitesse pour le couple d'entraînement du balai rouleau.

3. Unité de balayage selon la revendication 1 ou 2, caractérisé en ce que le balai rouleau est entraîné par un moteur hydraulique hydrostatique et en ce que la pression hydraulique en amont du moteur hydraulique est la valeur réglée pour le dispositif de réglage.

4. Unité de balayage selon la revendication 2, caractérisé en ce que le dispositif d'étalonnage détecte le couple de marche à vide du balai rouleau sur toute sa plage de vitesses.

5. Unité de balayage selon l'une des revendications 1 à 4, caractérisé en ce que le dispositif de levage comprend au moins deux éléments de levage, décalés entre eux dans le sens de la longueur du rouleau de balayage, et en ce qu'un capteur d'inclinaison est prévu et intervient sur le dispositif de réglage de façon telle que l'axe longitudinal du balai rouleau soit toujours orienté de manière sensiblement parallèle à la surface à nettoyer.

6. Unité de balayage selon la revendication 5, caractérisé en ce qu'on peut intervenir manuellement sur le dispositif de réglage de façon à ce que le balai rouleau s'incline dans une position qui n'est pas parallèle à la surface à nettoyer.
